# EUROPÄISCHE PATENTSCHRIFT

(11) **EP 1 360 914 B1**
(45) Veröffentlichungstag und Bekanntmachung des Hinweises auf die Patenterteilung: **16.05.2007**
(21) Anmeldenummer: 03007746.5
(22) Anmeldetag: 04.04.2003
(51) Int. Cl.: A47B 88/10

(54) **Differentialausziehführung für ausziehbare Möbelteile**
Differential slide for extensible furniture parts
Glissière de différentiel, pour parties de meuble extensibles

(30) Priorität: 06.05.2002 AT 6952002
(43) Veröffentlichungstag der Anmeldung: 12.11.2003
(73) Patentinhaber: Fulterer Gesellschaft m.b.H., 6890 Lustenau (AT)
(72) Erfinder: Raid, Karl, 6914 Hohenweiler (AT)
(74) Vertreter: Hofmann, Ralf U.

(56) Entgegenhaltungen:
- DE-A- 2 448 335
- GB-A- 628 939
- US-A- 2 859 070
- US-A- 4 181 383

## Beschreibung

Die Erfindung betrifft eine Differentialausziehführung für ausziehbare Möbelteile, insbesondere Schubläden, Schubkästen und Tablare, mit einer am Möbelkorpus befestigbaren Korpusschiene, einer am ausziehbaren Möbelteil befestigbaren Auszugschiene und einer zwischen der Korpusschiene und der Auszugschiene angeordneten und zwischen diesen differentiell laufenden, mindestens über einen Abkröpfungsabschnitt abgekröpften Mittelschiene an beiden Seiten des ausziehbaren Möbelteils, wobei zur Ermöglichung der gegenseitigen Verschiebung der Schienen Laufrollen vorgesehen sind, von denen zumindest eine auf einem an seinem einen Ende an einem Befestigungsabschnitt der Mittelschiene festgelegten und an seinem anderen Ende einen Bolzenkopf aufweisenden Rollenbolzen drehbar gelagert ist und durch eine Ausnehmung im Abkröpfungsabschnitt ragt.

Rollenbestückte Differentialauszüge sind in unterschiedlichen Ausführungsformen bekannt. Beispielsweise zeigt die CH 679 735 A1 einen solchen Differentialauszug, bei dem die Korpusschiene und die Mittelschiene C-förmige Querschnitte und die Auszugschiene einen Z-förmigen Querschnitt aufweist. Zur Erhöhung der Stabilität der Ausziehführung, insbesondere in seitlicher Richtung, weist eine aus der DE 28 08 061 A1 bekannte Ausziehführung eine aus zwei Teilschienen bestehende Mittelschiene auf, wodurch insgesamt ein Hohlprofil gebildet wird. Eine der beiden Teilschienen weist ein C-förmiges Profil auf, die andere besitzt ebenfalls obere und untere Horizontalstege, wobei der diese beiden Stege verbindende Steg doppelt abgekröpft ausgebildet ist. Die als Hohlprofil ausgebildete Mittelschiene nimmt die durch entsprechende Ausnehmungen aus der Mittelschiene herausragenden Laufrollen auf, welche auf an den beiden Teilschienen ausgebildeten, aufeinander zuragenden und miteinander fluchtenden Kragen drehbar gelagert sind. Aufgrund der aus den beiden Teilschienen bestehenden Mittelschiene ist dieser Differentialauszug relativ materialaufwendig und schwer. Aus der US 3 050 348 A ist weiters eine Differentialausziehführung bekannt, bei der die Rollenbolzen der Laufrollen der Mittelschiene beidseitig festgelegt sind.

Eine Ausziehführung der eingangs genannten Art ist aus der DE 24 48 335 A1 bekannt. Die aus einem gebogenen Profil bestehende Mittelschiene weist eine Abkröpfung auf, wobei ein oberer und ein unterer Befestigungsabschnitt über einen horizontalen Abkröpfungsabschnitt miteinander verbunden sind. Die Laufrollen dieses Auszugs sind auf einseitig an den Befestigungsabschnitten der Mittelschiene festgelegten Rollenbolzen drehbar gelagert. Dadurch, daß die Rollenbolzen nach entgegengesetzten Richtungen einerseits vom oberen, andererseits vom unteren Befestigungsabschnitt vorragen, soll ein Verkanten der Rollen gegeneinander vermieden werden, wenn bei starker Belastung eine gewisse Deformation der Mittelschiene auftritt. Allerdings sind die verschiedenen Laufrollen eines Auszugs insbesondere im ausgezogenen Zustand unterschiedlich stark belastet, so daß die über die Rollenbolzen auf die Mittelschiene übertragenen Kräfte im Bereich der verschiedenen Laufrollen unterschiedlich starke Deformationen der Mittelschiene hervorrufen können. Weiters können gewisse Verbiegungen der Rollenbolzen gegenüber der Befestigungsabschnitte auftreten. Ein Rollenbolzen weist jeweils einen Niethals auf, der durch eine Bohrung im Befestigungsabschnitt ragt. An den Niethals schließt ein Bolzenabschnitt mit einem größeren Durchmesser an, auf dem die Rolle drehbar gelagert ist. Am freien Ende des Rollenbolzens ist ein die Rolle gegen eine achsiale Verschiebung abstützender Bolzenkopf angeordnet. Die Schulter zwischen dem Niethals und dem die Rolle lagernden Bolzenabschnitt überträgt die auf den Rollenbolzen ausgeübten Kräfte auf die Mittelschiene. Die Größe dieser Schulter ist allerdings dadurch begrenzt, daß der Niethals eine gewisse Größe aufweisen muß, um stabil genug zu sein, und der die Rolle lagernde Bolzenabschnitt keinen zu großen Durchmesser aufweisen darf, um die Laufeigenschaften der Laufrolle nicht zu verschlechtern und die Breite des Laufkranzes nicht zu stark zu verringern und damit die Laufrolle zu schwächen. Durch eine Verbiegung der Rollenbolzen bzw. der Mittelschiene kommt es aber zu einer Verschlechterung der Laufeigenschaften und zu einer stärkeren Abnutzung des Auszugs.

Aufgabe der Erfindung ist es, eine Differentialausziehführung der eingangs genannten Art bereitzustellen, bei der zumindest bei einer der Laufrollen, vorzugsweise der höchstbelasteten, die Stabilität gegenüber einer Verkantung der Laufrolle verbessert ist, dies bei einem einfachen Aufbau des Auszuges, wobei der Auszug auch eine gute Seitensteifigkeit aufweist. Erfindungsgemäß gelingt dies durch eine Differentialausziehführung mit den Merkmalen des Patentanspruchs 1.

Vorzugsweise ist zumindest die Differentialrolle auf die erfindungsgemäße Weise abgestützt, die sowohl mit der Korpusschiene als auch mit der Auszugschiene zusammenwirkt und den differentiellen Lauf der Mittelschiene sicherstellt und bei der es sich im Allgemeinen um die höchstbelastete Laufrolle eines Differentialauszuges handelt. Durch die erfindungsgemäße Abstützung wird einer Verkantung der so gelagerten mindestens einen Laufrolle effektiv entgegengewirkt. Auch wird durch eine auf diese Weise gelagerte Laufrolle keine im Sinne einer Verdrehung der Mittelschiene um eine Längsachse der Mittelschiene wirkende Kraft ausgeübt.

In einer zweckmäßigen Ausgestaltung der Erfindung kann auch der Bolzenkopf des Rollenbolzens einer drehbar an der Mittelschiene gelagerten, hinteren Laufrolle, welche mit der Korpusschiene zusammenwirkt, einseitig an der Mittelschiene auf die erfindungsgemäße Weise abgestützt, welche ebenfalls eine hochbelastete Rolle der Ausziehführung darstellt.

Günstigerweise ist der mindestens eine Abkröpfungsabschnitt der Mittelschiene in einem zwischen dem oberen und dem unteren Rand der Mittelschiene liegenden Bereich der Mittelschiene angeordnet, wodurch eine gegenüber Seitenkräften stabile und dabei kompakte Ausbildung der Ausziehführung ermöglicht wird. hierbei ist es vorteilhaft, wenn die Mittelschiene erste und zweite Abkröpfungen aufweist, wobei ein unterer Befestigungsabschnitt über den ersten Abkröpfungsabschnitt mit einem Mittelabschnitt und der Mittelabschnitt über den zweiten Abkröpfungsabschnitt mit dem oberen Befestigungsabschnitt verbunden ist. Bevorzugterweise erstreckt sich hierbei der verbreiterte Bolzenkopf in Draufsicht gesehen bis zum Mittelabschnitt. Es kann dadurch die Abstützung des verbreiterten Bolzenkopfs in einfacher Weise durch eine zungenförmige Verlängerung des Mittelabschnitts erreicht werden.

Bevorzugterweise beträgt die Breite des sich an der Mittelschiene abstützenden Bolzenkopfs mindestens die halbe Breite der auf diesem Bolzenkopf gelagerten Laufrolle. Auf die erfindungsgemäße Weise abgestützte Laufrollen können dadurch in einfacher Weise in der gleichen Breite wie die anderen Laufrollen ausgebildet sein und in analoger Weise gelagert sein, nur dass eben ein solcher Art verbreiterter Bolzenkopf vorgesehen ist.

Vorteilhafterweise weist die Auszugschiene wie aus der DE 28 08 061 A1 an sich bekannt einen in den Bereich zwischen den ersten und den zweiten Abkröpfungsabschnitt ragenden Steg, der nach oben und nach unten gerichtete Laufbahnen ausbildet, und die Korpusschiene oberhalb und unterhalb der Mittelschiene liegende Stege auf, die nach unten und nach oben gerichtete Laufbahnen ausbilden. Es wird hierdurch die Ausbildung eines kompakten, relativ stabilen und dabei vergleichsweise einfach herstellbaren Auszugs ermöglicht, wobei bevorzugterweise der Rollenbolzen der Differentialrolle am unteren Befestigungsabschnitt und der Rollenbolzen der hinteren Laufrolle einseitig am oberen Befestigungsabschnitt festgelegt sind. Zur Herstellung eines Differentialauszuges mit einer seitenstabilen, abgekröpften Mittelschiene, wobei der Auszug eine relativ geringe Breite aufweist und einfach fertigbar ist, ist es weiters bevorzugt, dass alle Laufrollen auf der der Korpusschiene zugewandten Seite der Mittelschiene drehbar an der Mittelschiene gelagert sind.

Weitere Vorteile und Einzelheiten der Erfindung werden im Folgenden anhand der in der beiliegenden Zeichnung dargestellten Ausführungsbeispiele der Erfindung erläutert. In der Zeichnung zeigen:
- Fig. 1: eine perspektivische Darstellung der zusammengesetzten Schienen im ausgezogenen Zustand der Ausziehführung;
- Fig. 2: die Mittelschiene in einer Fig. 2 entsprechenden Darstellung;
- Fig. 3: eine Seitenansicht der Mittelschiene;
- Fig. 4: eine Seitenansicht der Mittelschiene von der gegenüberliegenden Seite;
- Fig. 5: einen Schnitt entlang der Linie A-A von Fig. 4;
- Fig. 6: eine perspektivische Darstellung der Mittelschiene aus einem Blickwinkel, aus dem die in Fig. 4 sichtbare Seitenfläche sichtbar ist;
- Fig. 7: ein Detail B von Fig. 6;
- Fig. 8: ein Detail C von Fig. 6;
- Fig. 9: eine Vorderansicht der zusammengesetzten Schienen im eingefahrenen Zustand des Auszuges;
- Fig. 10: eine Seitenansicht einer Mittelschiene (entsprechend der Seitenansicht von Fig. 4) einer weiteren Ausführungsvariante der Erfindung;
- Fig. 11: eine perspektivische Darstellung der Mittelschiene (aus einem Fig. 6 entsprechenden Blickwinkel);
- Fig. 12: ein Detail E von Fig. 11 und
- Fig. 13: ein Detail F von Fig. 11.

Das in den Fig. 1 bis 9 dargestellte Ausführungsbeispiel zeigt einen Überauszug zum Ausziehen eines in Fig. 9 schematisch angedeuteten ausziehbaren Möbelteils 1 aus einem Möbelkorpus 2. Die Ausziehführung besteht aus jeweils drei zu beiden Seiten des ausziehbaren Möbelteils 1 angeordneten Schienen in Form einer Korpusschiene 3, einer Auszugschiene 4 und einer Mittelschiene 5.

Die Korpusschiene 3 ist C-förmig ausgebildet mit einem oberen Steg 6, einem unteren Steg 7 und einem diese verbindenden, z. B. über Bohrungen am Möbelkorpus 2 anschraubbaren vertikalen Seitensteg 8. Die Unterseite des oberen Steges 6 bildet eine rinnenförmig vertiefte, nach unten gerichtete Laufbahn 9 und die Oberseite des unteren Steges 7 bildet eine nach oben gerichtete Laufbahn 10.

Die Auszugschiene 4 weist einen Befestigungssteg 11 auf, der z. B. über Bohrungen am ausziehbaren Möbelteil 1 anschraubbar ist und der mit einem zwischen den oberen und unteren Steg 6, 7 ragenden horizontalen Steg 12 verbunden ist, der an seinem freien Ende eine nach unten gerichtete Umbördelung aufweist. Die Oberseite und die Unterseite des horizontalen Stegs 12 bilden nach oben gerichtete und nach unten gerichtete Laufbahnen 13, 14, von denen die Laufbahn 14 rinnenförmig vertieft ist.

Zwischen der Korpusschiene 3 und der Auszugschiene 4 ist die Mittelschiene 5 angeordnet. Diese besitzt obere und untere vertikal verlaufende Befestigungsabschnitte 15, 16, an denen Laufrollen 17 bis 22 drehbar gelagert sind. Die Mittelschiene 5 weist erste und zweite Abkröpfungen auf, wobei der untere Befestigungsabschnitt 16 über einen horizontal verlaufenden ersten Abkröpfungsabschnitt 23 mit einem vertikal verlaufenden Mittelabschnitt 24 verbunden ist und der Mittelabschnitt 24 über einen zweiten horizontal verlaufenden Abkröpfungsabschnitt 25 mit dem oberen Befestigungsabschnitt 15 verbunden ist. Der Mittelabschnitt 24 ist somit in Stirnansicht gesehen seitlich gegenüber den vertikal übereinander liegenden oberen und unteren Befestigungsabschnitten 15, 16 versetzt. Durch diese Ausbildung der Mittelschiene 5 weist diese eine gute Seitenstabilität auf. Die Laufrollen 17 bis 22 sind auf der der Korpusschiene 3 zugewandten Seite der Befestigungsabschnitte 15, 16 an der Mittelschiene angeordnet, und in den den Laufrollen 17 bis 22 benachbarten Bereichen der Abkröpfungsabschnitte 23, 25 sind jeweils fensterartige Ausnehmungen in den Abkröpfungsabschnitten 23, 25 ausgespart, durch welche die Laufrollen 17 bis 22 ragen.

Die im Bereich des vorderen Endes der Mittelschiene 5 am unteren Befestigungsabschnitt 16 drehbar gelagerte vordere Laufrolle 17 wirkt mit der nach unten gerichteten Laufbahn 14 der Auszugschiene 4 zusammen. Die im Bereich des rückseitigen Endes der Mittelschiene am oberen Befestigungsabschnitt 15 drehbar gelagerte hintere Laufrolle 18 wirkt mit der nach unten gerichteten Laufbahn 9 der Korpusschiene 3 zusammen. Die in Bezug auf die Längsausdehnung der Mittelschiene 5 in einem mittleren Bereich der Mittelschiene am unteren Befestigungsabschnitt 16 drehbar gelagerte Differentialrolle 19 wirkt sowohl mit der nach oben gerichteten Laufbahn 10 der Korpusschiene 3 als auch mit der nach unten gerichteten Laufbahn 14 der Auszugschiene 4 zusammen und stellt den differentiellen Lauf der Mittelschiene 5 beim Ausziehen der Auszugschiene 4 um jeweils die halbe Wegstrecke der Auszugschiene 4 sicher (bis die Laufbahn 14 der Auszugschiene die Mittelschiene im Bereich des Überauszugs verläßt). Hierbei ist die Differentialrolle 19 in bekannter Weise mit Spiel gegenüber ihrer Achse gelagert.

Im zwischen der Differentialrolle 19 und der hinteren Laufrolle 18 gelegenen Bereich der Längserstreckung der Mittelschiene ist am unteren Befestigungsabschnitt 16 eine Hilfsrolle 22 angeordnet, die ein Abkippen der Auszugschiene 4 in ihrem rückseitigen Bereich nach unten (im eingefahrenen bzw. nur wenig ausgezogenen Zustand des Auszugs) verhindert. Die in Bezug auf die Längserstreckung der Mittelschiene 5 in einem mittleren Bereich der Mittelschiene am oberen Befestigungsabschnitt 15 drehbar gelagerten ersten und zweiten Stützrollen 20, 21 stützen die Auszugschiene 4 gegen ein Verschwenken nach oben ab. Zur Seitenführung der Auszugschiene im Bereich des Überauszugs ist weiters ein mit der rillenförmigen nach unten gerichteten Laufbahn 14 zusammenwirkendes Führungsteil 26 vorgesehen, das am unteren Befestigungsabschnitt 16 im Bereich zwischen der Differentialrolle 19 und der vorderen Laufrolle 17 mittels eines Bolzens 27 starr (unverdrehbar) festgelegt ist. Anstelle dieses starren Führungsteils 26 könnte auch eine Rolle vorhanden sein. Unterschiedliche andere Modifikationen der Anordnung und Anzahl der Laufrollen sind denkbar und möglich. So könnte beispielsweise auch - bei gewissen Einschränkungen der Funktionalität des Auszuges - die erste Stützrolle 20 und/oder die Hilfsrolle 22 entfallen.

Die Laufrollen 17 bis 22 sind mittels Rollenbolzen 28 drehbar an der Mittelschiene 5 gelagert. Die Rollenbolzen 28 weisen jeweils einen Niethals 29 auf (vgl. Fig. 5), der eine entsprechende Bohrung in der Mittelschiene 5 durchsetzt und mittels dem der Rollenbolzen 28 an der Mittelschiene 5 angenietet ist. An den Niethals 29 schließt ein Bolzenabschnitt 30 mit einem vergrößerten Durchmesser an, wodurch zwischen dem Niethals 29 und dem Bolzenabschnitt 30 eine Schulter 31 gebildet wird, die sich an der Mittelschiene im die Bohrung umgebenden Bereich abstützt. Auf dem Bolzenabschnitt 30 ist die jeweilige Laufrolle 17 bis 22 drehbar gelagert. Die Differentialrolle 19 und die Hilfsrolle 22 weisen hierbei ein relativ großes Spiel gegenüber dem Bolzenabschnitt 30 auf, um eine gewisse Verschiebung dieser Rollen in vertikaler Richtung zu ermöglichen. Zur Halterung der Laufrollen 17 bis 22 durch Abstützung gegen eine achsiale Verschiebung der Laufrollen 17 bis 22 auf dem Bolzenabschnitt 30 schließt an den Bolzenabschnitt 30 ein Bolzenkopf 32, 32' mit einem im Vergleich zum Bolzenabschnitt 30 vergrößerten Durchmesser an. Bei den Rollenbolzen 28 zur Lagerung der Differentialrolle 19 sowie der hinteren Laufrolle 18 ist der Bolzenkopf 32' verbreitert ausgebildet, wobei die Breite b des Bolzenkopfs 32' beim gezeigten Ausführungsbeispiel mehr als die Hälfte der Breite B der Differentialrolle 19 bzw. der hinteren Laufrolle 18 beträgt. In Draufsicht gesehen erstreckt sich der verbreiterte Bolzenkopf 32' bis zum Mittelabschnitt 24 der Mittelschiene.

Der über die Differentialrolle 19 bzw. die hintere Laufrolle 18 vorstehende Bolzenkopf 32' stützt sich im Bereich des dem Befestigungsabschnitt 15, 16 gegenüberliegenden Randes der von der Differentialrolle 19 bzw. hinteren Laufrolle 18 durchsetzten Ausnehmung im ersten bzw. zweiten Abkröpfungsabschnitt 23, 25 ab, und zwar beim gezeigten Ausführungsbeispiel jeweils am Rand 34, 34' des Mittelabschnitts 24. Für die Differentialrolle 19 schließt dieser hier untere Rand 34' des Mittelabschnitts etwa in der gleichen Höhe mit dem ersten Abkröpfungsabschnitt 23 ab. Für die hintere Laufrolle 18 ist der Mittelabschnitt im Bereich der hinteren Laufrolle 18 bzw. der von ihr durchsetzten Öffnung im zweiten Abkröpfungsabschnitt 25 etwas nach oben über die Höhe des zweiten Abkröpfungsabschnitts 25 zungenförmig verlängert. Zur Verbesserung der Anlage des Bolzenkopfs 32' am Rand 34' des Mittelabschnitts 24 bzw. am Rand 34 der Verlängerung des Mittelabschnitts 24 kann im Anlagebereich eine muldenförmige Vertiefung am Rand 34, 34' ausgebildet sein.

In den Fig. 10 bis 13 ist eine etwas modifizierte Ausführungsform einer Mittelschiene 5 dargestellt, die hier für einen Vollauszug ausgebildet ist. Am oberen Befestigungsabschnitt 15 ist hier im mittleren Bereich der Längsausdehnung der Mittelschiene 5 nur eine etwa oberhalb der Differentialrolle 19 angeordnete erste Stützrolle 20 vorgesehen. Durch entsprechende Anschläge wird das Ausziehen der Auszugschiene 4 so begrenzt, daß die Laufbahn 13 nicht über die erste Stützrolle 20 hinaus ausgezogen werden kann. Am unteren Befestigungsabschnitt 16 ist hinter der Differentialrolle 19 eine zusätzliche Stützrolle 33 drehbar gelagert. Diese ist ohne Spiel auf ihrem Rollenbolzen 28 drehbar gelagert und nur zum Zusammenwirken mit der nach oben gerichteten Laufbahn 10 der Korpusschiene 3 vorgesehen und etwas kleiner als die Differentialrolle 19. Die zusätzliche Stützrolle 33 dient zur Entlastung der Differentialrolle 19 bei hohen Lasten. Diese zusätzliche Stützrolle 33 weist ebenfalls einen verbreiterten Bolzenkopf 32' auf, der im Bereich des dem unteren Befestigungsabschnitt 16 gegenüberliegenden Randes der Ausnehmung im ersten Abkröpfungsabschnitt 23 einseitig von der Mittelschiene 5 abgestützt wird, und zwar am unteren Rand 34' des Mittelabschnitts 24.

Unterschiedliche Modifikationen sind denkbar und möglich, ohne den Bereich der Erfindung zu verlassen. So könnte sich der Bolzenkopf 32' beispielsweise im Bereich des Randes der Ausnehmung, wenn dieser Rand der Ausnehmung noch im Bereich des Abkröpfungsabschnittes 23, 25 liegt, vom Abkröpfungsabschnitt 23, 25 abgestützt werden. Am oberen und am unteren Rand der Mittelschiene könnte weiters an den Befestigungsabschnitten 15, 16 jeweils ein sich in Richtung zur Korpusschiene 3 erstreckender horizontaler Steg angeordnet sein, wobei die Laufrollen 17 bis 22 durch fensterartige Ausnehmungen in diesen horizontalen Stegen durchsetzen. Durch eine solche Ausbildung der Mittelschiene 5 könnte eine weitere Erhöhung der Seitenstabilität der Ausziehführung erreicht werden. Grundsätzlich wäre es denkbar und möglich, die Mitteilschiene auch nur mit einer Abkröpfung auszubilden, wobei die Laufrollen 18, 20 und gegebenenfalls 21 auf der einen Seite der Mittelschiene und die Laufrollen 17, 19, 22 und gegebenenfalls 33 auf der anderen Seite der Mittelschiene drehbar gelagert wären und sich die Rollenbolzen der auf den unterschiedlichen Seiten der Mittelschiene angeordneten Laufrollen in unterschiedliche Richtungen erstrecken würden. Weiters könnte die Mittelschiene, insbesondere aufgrund der verbesserten Abstützung insbesondere der Differentialrolle 19 auch kürzer als die Korpusschiene und die Auszugschiene ausgebildet werden, wobei der Abstand der hinteren Laufrolle 18 zur Differentialrolle 19 verringert sein könnte.

Eine kinematische Umkehr der gezeigten Ausführungsbeispiele von Ausziehführungen wäre denkbar und möglich, wobei in diesem Fall die Korpusschiene die Auszugschiene und die Auszugschiene die Korpusschiene bilden würden. Eine solche kinematische Umkehr wird als äquivalent zu den gezeigten Ausführungsbeispielen angesehen.

### Legende zu den Hinweisziffern:

- 1: ausziehbares Möbelteil
- 2: Möbelkorpus
- 3: Korpusschiene
- 4: Auszugschiene
- 5: Mittelschiene
- 6: oberer Steg
- 7: unterer Steg
- 8: Seitensteg
- 9: Laufbahn
- 10: Laufbahn
- 11: Befestigungssteg
- 12: Steg
- 13: Laufbahn
- 14: Laufbahn
- 15: oberer Befestigungsabschnitt
- 16: unterer Befestigungsabschnitt
- 17: vordere Laufrolle
- 18: hintere Laufrolle
- 19: Differentialrolle
- 20: erste Stützrolle
- 21: zweite Stützrolle
- 22: Hilfsrolle
- 23: erster Abkröpfungsabschnitt
- 24: Mittelabschnitt
- 25: zweiter Abkröpfungsabschnitt
- 26: Führungsteil
- 27: Bolzen
- 28: Rollenbolzen
- 29: Niethals
- 30: Bolzenabschnitt
- 31: Schulter
- 32, 32': Bolzenkopf
- 33: Stützrolle
- 34, 34': Rand

## Patentansprüche

1. Differentialausziehführung für ausziehbare Möbelteile, insbesondere Schubläden, Schubkästen und Tablare, mit einer am Möbelkorpus (2) befestigbaren Korpusschiene (3), einer am ausziehbaren Möbelteil (1) befestigbaren Auszugschiene (4) und einer zwischen der Korpusschiene (3) und der Auszugschiene (4) angeordneten und zwischen diesen differentiell laufenden, mindestens über einen Abkröpfungsabschnitt (23, 25) abgekröpften Mittelschiene (5) an beiden Seiten des ausziehbaren Möbelteils (1), wobei zur Ermöglichung der gegenseitigen Verschiebung der Schienen (3, 4, 5) Laufrollen (17 - 22) vorgesehen sind, von denen zumindest eine auf einem an seinem einen Ende an einem Befestigungsabschnitt (15, 16) der Mittelschiene (5) festgelegten und an seinem anderen Ende einen Bolzenkopf (32, 32') aufweisenden Rollenbolzen (28) drehbar gelagert ist und durch eine Ausnehmung im Abkröpfungsabschnitt (23, 25) ragt, **dadurch gekennzeichnet, daß** sich für mindestens eine der Laufrollen (18, 19) der Bolzenkopf (32') des Rollenbolzens (28) im Bereich des dem Befestigungsabschnitt (15, 16) gegenüberliegenden Randes der Ausnehmung im Abkröpfungsabschnitt (23, 25) einseitig an der Mittelschiene (5) abstützt.

2. Differentialausziehführung nach Anspruch 1, **dadurch gekennzeichnet, daß** sich der Bolzenkopf (32') des Rollenbolzens (28) einer drehbar an der Mittelschiene (5) gelagerten Differentialrolle (19), welche sowohl mit der Korpusschiene (3) als auch mit der Auszugschiene (4) zusammenwirkt, einseitig an der Mittelschiene (5) abstützt.

3. Differentialausziehführung nach Anspruch 1, **dadurch gekennzeichnet, daß** sich der Bolzenkopf (32') des Rollenbolzens (28) einer drehbar an der Mittelschiene (5) gelagerten, hinteren Laufrolle (18), welche mit der Korpusschiene (3) zusammenwirkt, einseitig an der Mittelschiene (5) abstützt.

4. Differentialausziehführung nach einem der Ansprüche 1 bis 3, **dadurch gekennzeichnet, daß** der mindestens eine Abkröpfungsabschnitt (23, 25) der Mittelschiene (5) in einem zwischen dem oberen und dem unteren Rand der Mittelschiene (5) liegenden Bereich der Mittelschiene (5) angeordnet ist.

5. Differentialausziehführung nach einem der Ansprüche 1 bis 4, **dadurch gekennzeichnet, daß** die Mittelschiene (5) erste und zweite Abkröpfungen aufweist, wobei ein unterer Befestigungsabschnitt (16) über den ersten Abkröpfungsabschnitt (23) mit einem Mittelabschnitt (24) und der Mittelabschnitt (24) über den zweiten Abkröpfungsabschnitt (25) mit dem oberen Befestigungsabschnitt (15) verbunden ist. (Fig. 9)

6. Differentialausziehführung nach Anspruch 5, **dadurch gekennzeichnet, daß** sich der verbreiterte Bolzenkopf (32') in Draufsicht gesehen bis zum Mittelabschnitt (24) erstreckt.

7. Differentialausziehführung nach Anspruch 6, **dadurch gekennzeichnet, daß** der Bolzenkopf (32') des Rollenbolzens (28) am Rand (34') des Mittelabschnitts (24) der Mittelschiene (5) bzw. am Rand (34) einer Verlängerung des Mittelabschnitts (24) der Mittelschiene (5) anliegt.

8. Differentialausziehführung nach einem der Ansprüche 1 bis 7, **dadurch gekennzeichnet, daß** die Breite (b) des sich an der Mittelschiene (5) abstützenden Bolzenkopfs (32') mindestens die halbe Breite (B) der auf diesem Rollenbolzen (28) gelagerten Laufrolle (18, 19) beträgt. (Fig. 5)

9. Differentialausziehführung nach einem der Ansprüche 1 bis 8, **dadurch gekennzeichnet, daß** die Auszugschiene (4) einen in den Bereich zwischen den ersten und den zweiten Abkröpfungsabschnitt (23, 25) ragenden Steg (12) aufweist, der nach oben und nach unten gerichtete Laufbahnen (13, 14) ausbildet, und die Korpusschiene (3) oberhalb und unterhalb der Mittelschiene (5) liegende Stege (6, 7) aufweist, die nach unten und nach oben gerichtete Laufbahnen (9, 10) ausbilden.

10. Differentialausziehführung nach einem der Ansprüche 5 bis 9, **dadurch gekennzeichnet, daß** der Rollenbolzen (28) der Differentialrolle (19) am unteren Befestigungsabschnitt (16) einseitig festgelegt ist.

11. Differentialausziehführung nach einem der Ansprüche 5 bis 10, **dadurch gekennzeichnet, daß** der Rollenbolzen (28) der hinteren Laufrolle (18) einseitig am oberen Befestigungsabschnitt (15) festgelegt ist.

12. Differentialausziehführung nach einem der Ansprüche 1 bis 11, **dadurch gekennzeichnet, daß** alle Laufrollen (17 - 22) auf der der Korpusschiene (3) zugewandten Seite der Mittelschiene (5) drehbar an der Mittelschiene (5) gelagert sind.

## Claims

1. Differential extension guide for extendible furniture parts, in particular drawers and shelves, having on both sides of the extendible furniture part (1) a carcass rail (3) which can be fastened to the furniture carcass (2), an extension rail (4) which can be fastened to the extendible furniture part (1), and a middle rail (5) which is arranged between the carcass rail (3) and the extension rail (4), runs differentially between them and is cranked at least via a cranked section (23, 25), running rollers (17 - 22) being provided to enable the mutual displacement of the rails (3, 4, 5), of which rollers at least one is mounted rotatably on a roller bolt (28), secured at its one end to a fastening section (15, 16) of the middle rail (5) and having at its other end a bolt head (32, 32'), and projects through an opening in the cranked section (23, 25), **characterised in that** for at least one of the running rollers (18, 19) the bolt head (32') of the roller bolt (28) is supported on one side on the middle rail (5) in the region of the edge, opposite the fastening section (15, 16), of the opening in the cranked section (23, 25).

2. Differential extension guide according to Claim 1, **characterised in that** the bolt head (32') of the roller bolt (28) of a differential roller (19), mounted rotatably on the middle rail (5) and cooperating both with the carcass rail (3) and with the extension rail (4), is supported on one side on the middle rail (5).

3. Differential extension guide according to Claim 1, **characterised in that** the bolt head (32') of the roller bolt (28) of a rear roller (18), mounted rotatably on the middle rail (5) and cooperating with the carcass rail (3), is supported on one side on the middle rail (5).

4. Differential extension guide according to one of Claims 1 to 3, **characterised in that** at least one cranked section (23, 25) of the middle rail (5) is arranged in a region of the middle rail (5) lying between the upper and lower edge of the middle rail (5).

5. Differential extension guide according to one of Claims 1 to 4, **characterised in that** the middle rail (5) has first and second cranked sections, a lower fastening section (16) being connected to a middle section (24) via the first cranked section (23) and the middle section (24) being connected to the upper fastening section (15) via the second cranked section (25). (Fig. 9)

6. Differential extension guide according to Claim 5, **characterised in that** the widened bolt head (32') extends as far as the middle section (24) when seen in plan view.

7. Differential extension guide according to Claim 6, **characterised in that** the bolt head (32') of the roller bolt (28) bears on the edge (34') of the middle section (24) of the middle rail (5) or on the edge (34) of a prolongation of the middle section (24) of the middle rail (5).

8. Differential extension guide according to one of Claims 1 to 7, **characterised in that** the width (b) of the bolt head (32') supported on the middle rail (5) is at least half the width (B) of the running roller (18, 19) mounted on this roller bolt (28). (Fig. 5)

9. Differential extension guide according to one of Claims 1 to 8, **characterised in that** the extension rail (4) has a web (12) which projects into the region between the first and second cranked section (23, 25) and forms upwardly and downwardly directed running paths (13, 14), and the carcass rail (3) has webs (6, 7) which lie above and below the middle rail (5) and form downwardly and upwardly directed running paths (9, 10).

10. Differential extension guide according to one of Claims 5 to 9, **characterised in that** the roller bolt (28) of the differential roller (19) is secured on one side to the lower fastening section (16).

11. Differential extension guide according to one of Claims 5 to 10, **characterised in that** the roller bolt (28) of the rear running roller (18) is secured on one side to the upper fastening section (15).

12. Differential extension guide according to one of Claims 1 to 11, **characterised in that** all the running rollers (17 - 22) are mounted rotatably on the middle rail (5) on the side of the middle rail (5) facing the carcass rail (3).

## Revendications

1. Glissière de différentiel, pour parties de meubles extensibles, notamment tiroirs, tiroirs et tablettes, avec des deux côtés de la partie de meuble extensible (1) un rail de corps (3) pouvant être fixé au corps de meuble (2), un rail d'extraction (4) pouvant être fixé à la partie de meuble extensible (1) et un rail intermédiaire (5) entre le rail de corps (3) et le rail d'extraction (4) courant de façon différentielle entre ceux-ci, et creusé au moins par un segment contre-coudé (23, 25), pour permettre le déplacement mutuel des rails (3, 4, 5) des galets de roulement (17 - 22) dont au moins un est pivotant sur un axe de galet (28) fixé à une extrémité sur un segment de fixation (15, 16) du rail intermédiaire (5) et présentant une tête d'axe (32, 32') à son autre extrémité, le galet faisant saillie à travers un évidement dans le segment de contre-coudé (23, 25),
**caractérisée en ce que**
pour au moins un des galets de roulement (18, 19) la tête d'axe (32') de l'axe de galet (28) prend appui dans le segment contre-coudé (23, 25) d'un côté contre le rail intermédiaire (5) au niveau du bord de l'évidement opposé au segment de fixation (15, 16).

2. Glissière de différentiel selon la revendication 1,
**caractérisée en ce que**
la tête d'axe (32') de l'axe de galet (28) d'un galet de différentiel (19) pivotant sur le rail intermédiaire (5), qui coopère aussi bien avec le rail de corps (3) qu'avec le rail d'extraction (4), prend appui d'un côté contre le rail intermédiaire (5).

3. Glissière de différentiel selon la revendication 1,
**caractérisée en ce que**
la tête d'axe (32') de l'axe de galet (28) d'un galet de roulement arrière (18) pivotant contre le rail intermédiaire (5), qui coopère avec le rail de corps (3), prend appui d'un côté contre le rail intermédiaire (5).

4. Glissière de différentiel selon l'une quelconque des revendications 1 à 3,
**caractérisée en ce qu'**
au moins un segment de contre-coudé (23, 25) du rail intermédiaire (5) se trouve dans une zone du rail intermédiaire (5) entre le bord supérieur et inférieur du rail intermédiaire (5).

5. Glissière de différentiel selon l'une quelconque des revendications 1 à 4,
**caractérisée en ce que**
le rail intermédiaire (5) présente des premier et second contre coudes, et un segment de fixation inférieur (16) est relié à un segment médian (24) par le premier segment de contre-coudé (23), et au segment de fixation supérieur (15) par le second segment contre-coudé (25). (Figure 9)

6. Glissière de différentiel selon la revendication 5,
**caractérisée en ce que**
la tête d'axe élargie (32') s'étend jusqu'au segment médian (24) en vue de dessus.

7. Glissière de différentiel selon la revendication 6,
**caractérisée en ce que**
la tête d'axe (32') de l'axe de galet (28) est placée contre le bord (34') du segment médian (24) du rail intermédiaire (5) ou contre le bord (34) d'un prolongement du segment médian (24) du rail intermédiaire (5).

8. Glissière de différentiel selon l'une quelconque des revendications 1 à 7,
**caractérisée en ce que**
la largeur (b) de la tête d'axe (32') prenant appui contre le rail intermédiaire (5) fait au moins la demi largeur (B) du galet de roulement (18, 19) placé sur cet axe de galet (28). (Figure 5).

9. Glissière de différentiel selon l'une quelconque des revendications 1 à 8,
**caractérisée en ce que**
le rail d'extraction (4) présente dans la zone entre les premier et second segment de contre-coudé (23, 25) une barre (12) faisant saillie qui forme des voies de roulement (13, 14) orientées vers le haut et vers le bas, et le rail de corps (3) présente des barres (6, 7) se situant au-dessus et au-dessous du rail intermédiaire (5), qui forment des voies de roulement (9, 10) orientées vers le bas et vers le haut.

10. Glissière de différentiel selon l'une quelconque des revendications 5 à 9,
**caractérisée en ce que**
l'axe de galet (28) du galet de différentiel (19) est fixé d'un côté au segment de fixation inférieur (16).

11. Glissière de différentiel selon l'une quelconque des revendications 5 à 10,
**caractérisée en ce que**
l'axe de galet (28) du galet de roulement arrière (18) est fixé d'un côté au segment de fixation supérieur (15).

12. Glissière de différentiel selon l'une quelconque des revendications 1 à 11,
**caractérisée en ce que**
tous les galets de roulement (17 - 22) sur le côté du rail intermédiaire (5) tourné vers le rail de corps (3) sont pivotant sur le rail intermédiaire (5).
